# EUROPÄISCHE PATENTSCHRIFT

(11) **EP 0 078 953 B1**
(45) Veröffentlichungstag und Bekanntmachung des Hinweises auf die Patenterteilung: **02.01.1986**
(21) Anmeldenummer: 82109757.3
(22) Anmeldetag: 22.10.1982
(51) Int. Cl.: H01H 3/12

(54) **Vorsatzdruckknopf für elektrische Schalter**
Push button for an electric switch
Bouton poussoir pour interrupteur électrique

(30) Priorität: 06.11.1981 CH 7103/81
(43) Veröffentlichungstag der Anmeldung: 18.05.1983
(73) Patentinhaber: INVENTIO AG, CH-6052 Hergiswil NW (CH)
(72) Erfinder: Borter, Ephraim, CH-6033 Buchrain (CH)

## Beschreibung

Die vorliegende Erfindung betrifft einen Vorsatzdruckknopf, insbesondere für elektrische Schalter, wie er im ersten Teil des Patentanspruches beschrieben ist.

Vorsatzdruckknöpfe besitzen meist einen vorderen festen Flansch. Sie werden von der Frontseite her in die Deckplatte eingeschoben und anschliessend durch Befestigung eines hinteren abnehmbaren Anschlages gegen das Herausfallen gesichert. Die Vorsatzdruckknöpfe sind so unverlierbar mit der Deckplatte verbunden, wobei sich dadurch eine einfache Montage der Deckplatte auf die separat installierten elektrischen Schaltapparate ergibt.

Es sind Vorsatzdruckknöpfe mit verschiedenen Halterungen für abnehmbare hintere Anschläge, wie Spreizringe aus Federstahl, aufsteckbare, kontaktgebende Kabelschuhe etc., bekannt geworden.

In der CH-A-412 045 ist ein Vorsatzdruckknopf offenbart worden, bei welchem der hintere Anschlag aus zwei mit dem Druckknopf zusammenfügbaren Teilen besteht, einem Gummi-O-Ring und einem Anschlagring mit winkelförmigem Querschnitt. Der hintere Teil des Druckknopfes selbst wird mit einer halbkreisförmigen Umfangsrille ausgerüstet. Auf den in die Deckplatte eingeführten Vorsatzdruckknopf wird auf der Rückseite der Anschlagring mit dem kleineren Innendurchmesser voran aufgeschoben ; hierauf wird der Gummi-O-Ring in die Umfangsrille gelegt und der Anschlagring nach unten über den Gummi-O-Ring zurückgeschoben. Die beiden Zusatzteile sichern sich gegenseitig ; während der Anschlagring durch den Gummi-O-Ring auf dem Vorsatzdruckknopf gehalten wird, verhindert der Anschlagring mit seinem den Gummi-O-Ring umschliessenden Aussenschenkel das Herausspringen des Gummi-O-Ringes aus der Umfangsrille.

Vorteile dieses Druckknopfes sind Montage und Demontage ohne Zusatzwerkzeuge oder der durch den Gummiring gefederte Anschlag, demgegenüber muß er beim Einbau in eine Deckplatte aus mehreren Teilen zusammengebaut werden, und er kann nur eingesetzt oder entfernt werden, wenn die Deckplatte demontiert und ein Zugang von der hinteren Seite geschaffen ist.

Der einteilige Vorsatzdruckknopf nach der FR-A-1 419 830 hat ebenfalls einen vorderen und einen hinteren Anschlag. Der hintere Teil des Druckknopfes besteht aus einem rohrförmigen durch zwei oder drei Längsschlitze in elastisch nachgiebige Segmente unterteilten Ende. Die einzelnen Segmente besitzen einen nach aussen stehenden Kragen mit einem parallel zur rückwärtigen Abschlussfläche eines als Gleitführung ausgebildeten Halteelementes für den Druckknopf verlaufenden Anschlag und ein nach hinten konisch auslaufendes Führungsende. Vorsatzdruckknopf und die mit einem äusseren Gewinde ausgerüstete Gleitführung sind ein zusammengestecktes Bauteil, das durch eine Deckplatte steckbar und mit einem hinter der Deckplatte angeordneten Schaltelement zu verschrauben ist.

Dieser Vorsatzdruckknopf ist erst aus der Gleitführung entfernbar, nachdem das aus Vorsatzdruckknopf und Gleitführung bestehende Bauteil vom zugeordneten Schaltelement losgeschraubt worden ist. Die einzelnen Segmente weisen einen bogenförmigen Querschnitt mit relativ hohem Widerstandsmoment auf, wodurch eine grosse, gleichmässig auf alle Segmente verteilte Kraft für den Ausbau des Vorsatzdruckknopfes aus der Gleitführung erforderlich ist.

Der vorliegenden Erfindung liegt die Aufgabe zugrunde, einen Vorsatzdruckknopf zu schaffen, der als kompakte Einheit an fertig zusammengebauten Druckknopftasten oder Schalttafeln nachträglich und ohne zusätzliche Werkzeuge von aussen angebracht und selbsttätig befestigt ist und mit einfachsten Hilfsmitteln ohne Demontage der Deckplatte von aussen wieder entfernt werden kann.

Diese Aufgabe wird durch die in dem Patentanspruch gekennzeichnete Erfindung gelöst.

Der Vorsatzdruckknopf, der ohne Werkzeuge eine Gleitführung in der Vorderseite einer Deckplatte eingesetzt werden kann und sich selbsttätig hält, ohne dass ein Zugang zur Rückseite der Deckplatte erforderlich ist, kann mit Hilfe eines Streifens aus einer dünnen PVC-Folie aus der Deckplatte entfernt werden, ohne dass die Deckplatte selbst demontiert werden muss. Die Folie ist zu diesem Zweck auf den beiden Halterungsseiten zwischen dem Vorsatzdruckknopf und der Gleitführung einzuschieben, bis die die hinteren Anschläge bildenden, heraustretenden Schenkel gut überdeckt sind. Zur Erleichterung dieses Verfahrens kann der Vorsatzdruckknopf leicht nach innen in eine Mittellage gedrückt werden. Der Vorsatzdruckknopf kann nun aus der Deckplatte entfernt werden, und zwar am vorteilhaftesten, wenn der Druckknopf und die Folie gemeinsam mit dem Fingern gefasst und aus der Deckplatte gezogen werden. Ähnliche Dienste wie eine PVC-Folie kann notfalls auch ein Streifen dünnes, aber festes Papier erweisen.

Nachträgliche Änderungen von Stockwerks-oder Funktionsbezeichnungen können durch den Austausch der entsprechend markierten Vorsatzdruckknöpfe ohne.andere Demontagearbeiten innerhalb von Sekunden erledigt werden.

In den Zeichnungen ist ein Ausführungsbeispiel des Erfindungsgegenstandes dargestellt, und zwar zeigt
Figur 1 eine Deckplatte mit einem eingesetzten Vorsatzdruckknopf, im Schnitt gezeichnet, und
Figur 2 den Grundriss des Vorsatzdruckknopfes gemäss Fig. 1.

In den Figuren 1 und 2 ist mit 1 eine Deckplatte bezeichnet, welche ein Durchgangsloch 1.1 für den Einbau einer Gleitführung und eines Vorsatzdruckknopfes aufweist. 2 ist ein Vorsatzdruckknopf, der einen vorderen Flansch 2.1 und zwei unmittelbar vor der rückseitigen Öffnung angeordnete Querschlitze 2.2 und 2.3 besitzt sowie eine vorderseitige Öffnung 2.4 für den Lichtaustritt der nicht dargestellten Anzeigelampe und eine eingeklebte Beschriftungsplatte 4. Mit 3 ist eine U-förmige Halteblattfeder bezeichnet mit zwei rechtwinklig abgebogenen Schenkeln 3.1 und 3.2. Ein ca. 12 mm breiter Streifen einer Demontagefolie 5 ist strichpunktiert angedeutet. Die Gleitführung, die im Durchgangsloch 1.1 der Deckplatte 1 eingelegt und befestigt ist, wird mit 6 bezeichnet. Eine gefederte Auflage 7 eines rückseitig angebauten nicht dargestellten Schalters hält den Druckknopf in der gewünschten Ruhelage.

Die vorstehend beschriebene Einrichtung arbeitet wie folgt :
Der Vorsatzdruckknopf 2 kann in fertig zusammengebaute und mit der Deckplatte 1 abgeschlossene Steuertafeln von der Aussenseite her in die Deckplatte 1 eingesetzt werden, indem man durch leichtes Schrägstellen der Vorsatzdruckknopfes 2 einen aus dem Druckknopfkörper heraustretenden Schenkel der Blattfeder durch die Gleitführung 6 nach innen bis an die zugehörige Aussenfläche des Vorsatzdruckknopfes 2 drückt und den anderen Schenkel mit dem Fingernagel ebenfalls nach innen gegen die andere Aussenfläche des Vorsatzdruckknopfes 2 drückt, so dass der Vorsatzdruckknopf in die Gleitführung eingeschoben werden kann. Sobald die beiden Schenkel der Blattfeder 3 das hintere Ende der Gleitführung 6 überschreiten, springen sie nach aussen, und der Vorsatzdruckknopf 2 bleibt in der Deckplatte 1, einerseits durch die Blattfederschenkel, andererseits durch den vorderen Flansch 2.1 gefangen. Eine gefederte Auflage 7 eines rückseitig angebauten aber nicht dargestellten Schalters hält den Vorsatzdruckknopf 2 in der richtigen Ruhelage. Bei der Betätigung des Vorsatzdruckknopfes 2 wird die Bewegung durch Anschlagen des vorderen Flansches 2.1 an der Gleitführung 6 begrenzt. Wenn der Vorsatzdruckknopf 2 losgelassen wird, schnellt er unter der Wirkung der gefederten Auflage 7 des rückseitig angebauten Schalters in die Ruhelage zurück. Die Demontage des Vorsatzdruckknopfes erfolgt mit Hilfe der PVC-Folie 5, wie hiervor bereits beschrieben.

## Patentansprüche

Vorsatzdruckknopf (2), insbesondere für elektrische Schalter, der in einer beispielsweise in einer Deckplatte (1) angebrachten Gleitführung (6) geführt und gehaltert und gegen die Kraft einer Ausstossfeder von Hand betätigt wird, bei dem zur Begrenzung des Betätigungsweges ein vorderer, fester Flansch (2.1) und zur Begrenzung des Ausstossweges hintere Anschläge mit parallel zur rückwärtigen Abschlussfläche der Gleitführung (6) verlaufenden Anschlagflächen vorgesehen sind und diese Anschläge zwecks Herausziehens des Vorsatzdruckknopfes (2) aus der Gleitführung (6) federnd rückstellend zur Längsachse des Vorsatzdruckknopfes (2) hin verstellbar sind, dadurch gekennzeichnet, dass die hinteren Anschläge aus zwei sich an gegenüberliegenden Seiten des Vorsatzdruckknopfes (2) aus einem Querschlitz (2.2, 2.3) des Körpers des Vorsatzdruckknopfes (2) heraustretenden Schenkeln (3.1, 3.2) einer U-förmigen, in einem Hohlraum des Druckknopfes angeordneten Blattfeder (3) gebildet sind und dass zur Herbeiführung der federnd rückstellenden Verstellung der Schenkel (3.1, 3.2) zwischen den Vorsatzdruckknopf (2) und die Gleitführung (6) ein die Schenkel (3.1, 3.2) an ihren Austrittsstellen aus dem Körper des Vorsatzdruckknopfes (2) überdeckenden Streifen einer Folie (5) einsteckbar ist.

## Claims

Front-mounting push button (2), particularly for electric switches, which is guided and retained in a sliding guide (6) mounted for example in a cover plate (1) and manually actuated against the force of an ejector spring, in which a forward firm flange (2.1) is provided for limitation of the actuating travel and rearward abutments with abutment surfaces extending parallelly to the rearward end surface of the sliding guide (6) are provided for limitation of the ejecting travel and these abutments are, for the purpose of the withdrawal of the front-mounting push button (2) out of the sliding guide (6), displaceable resiliently resetting towards the longitudinal axis of the front-mounting push button (2), characterised thereby, that the rearward abutments are formed of two limbs (3.1, 3.2), which protrude from a transverse slot (2.2, 2.3) of the body of the front-mounting push button (2) at mutually opposite sides of the front-mounting push button (2), of a U-shaped leaf spring (3) arranged in a hollow space of the push button and that a strip of a film (5), which covers the limbs (3.1, 3.2) at their exit points from the body of the front-mounting push button (2), is pluggable between the front-mounting push button (2) and the sliding guide (6) to bring about the resiliently resetting displacement of the limbs (3.1, 3.2).

## Revendications

Bouton-poussoir (2), notamment pour interrupteur électrique, qui est guidé dans un guide de coulissement (6) disposé par exemple dans une plaque de recouvrement (1) et est actionné manuellement à l'encontre de la force d'un ressort d'éjection, bouton-poussoir dans lequel un rebord avant fixe (2.1) est prévu pour limiter la course d'actionnement et des butées arrières, pourvues de surfaces de butée s'étendant parallèlement à la surface terminale arrière du guide de coulissement (6), sont prévues pour limiter la course d'éjection, ces butées étant déplaçables par effacement élastique vers l'axe longitudinal du bouton-poussoir (2) dans le but de permettre de retirer le bouton-poussoir (2) du guide de coulissement (6), caractérisé en ce que les butées arrière sont formées par deux branches (3.1, 3.2) qui font partie d'un ressort à lame (3) en forme d'U disposé dans une cavité du bouton-poussoir (2) et qui, à des côtés opposés du bouton-poussoir (2, ressortent chacune d'une fente transversale (2.2, 2.3) du corps du bouton-poussoir (2), et en ce que, pour l'obtention du déplacement par effacement élastique des branches (3.1, 3.2), une bande d'une feuille (5) recouvrant les branches (3.1, 3.2) à l'endroit où elles ressortent du corps du bouton-poussoir (2) peut être insérée entre le bouton-poussoir (2) et le guide de coulissement (6).
